# EUROPÄISCHE PATENTSCHRIFT

(11) **EP 2 110 267 B1**
(45) Veröffentlichungstag und Bekanntmachung des Hinweises auf die Patenterteilung: **12.06.2013**
(21) Anmeldenummer: 09005068.3
(22) Anmeldetag: 06.04.2009
(51) Int. Cl.: B44C 1/22, B44C 3/00, B44C 5/04

(54) **Verfahren zur Herstellung einer Bauplatte**
Method for producing a structural panel
Procédé de fabrication d'un panneau de construction

(30) Priorität: 15.04.2008 DE 102008018853
(43) Veröffentlichungstag der Anmeldung: 21.10.2009
(73) Patentinhaber: Witex Flooring Products GmbH, 32832 Augustdorf (DE)
(72) Erfinder: Goldberg, Ludger, 33759 Schloss Holte-Stukenbrock (DE)
(74) Vertreter: Steinmeister, Helmut

(56) Entgegenhaltungen:
- EP-A1- 1 820 640
- DE-C1- 3 940 749
- US-A- 2 903 546
- US-A1- 2007 108 170

## Beschreibung

Die Erfindung betrifft ein Verfahren zur Herstellung einer plastischen Oberflächenstruktur einer Bauplatte, insbesondere Boden- oder Wandplatte, welche Bauplatte eine aus thermoplastischem oder duroplastischem Kunststoff bestehende Oberflächenschicht aufweist.

Insbesondere in der Form sogenannter Laminat-Paneele haben in letzter Zeit Fußbodenplatten weite Verbreitung gefunden, die vor allem aus einem Kern aus Holzwerkstoffplatten, wie etwa MDF oder HDF und wenigstens einer dekorativen Oberschicht in der Form einer bedruckten Kunststofffolie bestehen. Bei der Herstellung dieser dekorativen Kunststofffolien sind Holz- oder auch Steinmotive verwendet worden, die gegenüber echten Holz- oder Steinplatten kaum zu unterscheiden sind. Dabei ist es als nachteilig angesehen worden, dass die Druckmotive in gewissen Grenzen eine plastische Oberflächenstruktur vortäuschen, die sich beispielsweise aus der Maserung von Holzabbildungen ergab, ohne dass eine wirkliche plastische Oberfläche vorlag.

In der weiteren Entwicklung ist man daher dazu übergegangen, beim Verpressen des Holzwerkstoffkerns mit der Dekorschicht und ggf. weiteren Schichten, insbesondere einer abriebfesten, transparenten Deckschicht sogenannte Pressbleche in die Presse einzulegen, die entsprechend den Höhen und Tiefen der Oberflächenabbildung eine plastische Struktur aufweisen. In der Fachsprache wird in diesem Zusammenhang mit der Herstellung von "Poren" gesprochen. Typisch ist hier die EP 1820640 zu nennen.

Naturgemäß ist es verhältnismäßig aufwendig, Pressbleche dieser Art herzustellen, deren plastische Struktur exakt synchron zu den Vorgaben eines jeweiligen Bildmusters ausgeführt ist. Ebenso schwierig ist es, eine Presse entsprechend genau einzustellen. Andererseits ist die genaue Synchronisation des Bildes mit dem Relief der Pressbleche entscheidend für den Erfolg. Auf der anderen Seite kann jeweils ein bestimmtes Pressblech nur für ein bestimmtes Bildmotiv verwendet werden, so dass eine große Anzahl von Pressblechen vorgehalten werden muß. Das bisher verwendete Verfahren zur Herstellung eines mit Poren versehenen Laminats ist daher aufwendig und insgesamt nicht befriedigend.

Der Erfindung liegt die Aufgabe zugrunde, ein Verfahren der eingangs genannten Art, für die Herstellung einer plastischen, reliefartigen Bauplatte mit Kunststoffschicht als Dekorschicht zu schaffen, das gegenüber dem bisher angewendeten Verfahren einfacher und kostengünstiger ist.

Zur Lösung dieser Aufgabe ist das erfindungsgemäße Verfahren **dadurch gekennzeichnet, dass** auf die Oberflächenschicht ein Druckmuster aufgedruckt wird, das in vorgegebenen Positionen Bereiche mit besonderen Eigenschaften aufweist und dass über der Oberflächenschicht ein Strahlungsfeld hoher Intensität angelegt wird, dessen Strahlen sich bevorzugt auf die besonderen Bereiche richten, so dass diese geschmolzen oder ausgebrannt werden.

Auf diese Weise können etwa sogenannte Poren hergestellt werden, indem die Kunststoff-Oberflächenschicht der Platte durch Einschmelzungen oder Ausbrennungen eine reliefartige Oberflächenstruktur erhält.

Die Oberflächenschicht der Platte kann eine Folie, oder auch ein Kunststoff-Lack sein. Die besonderen Bereiche des Druckes auf der Oberfläche können beispielsweise elektrisch leitend oder auch magnetisch sein. Dadurch können beispielsweise die Strahlen eines elektrischen oder elektromagnetischen Feldes in besonderer Weise durch die besonderen Bereiche angezogen werden. Auf diese Weise kann es zu einer starken Erwärmung oder ggf. auch Verbrennung der besonderen Bereiche kommen.

Die besonderen Bereiche können aber auch aus einer Farbe bestehen, die beispielsweise Wärmestrahlen mehr oder weniger absorbiert oder reflektiert.

Der Aufdruck mit den besonderen Bereichen, die die Strahlung in besonderem Maße anziehen, ist naturgemäß mit dem Druckbild der Dekorschicht zu synchronisieren. Das ist wesentlich einfacher als die Synchronisation des Druckbildes mit einem Pressblech.

Das erfindungsgemäße Verfahren ist nicht nur für Boden- oder Wandplatten anwendbar, sondern für kunststoffbeschichtete Flächen mit Dekoraufdruck in jeder Form, also etwa auch für Deckentäfelungen, Möbelteile usw.

Eine erste Realisierungsmöglichkeit liegt in einer Bestrahlung eines leitfähigen Aufdrucks durch ein elektrisches Hochspannungsfeld. Es gibt aber auch andere Möglichkeiten, die Wirkung einer Oberflächenbehandlung durch die Oberfläche selbst zu steuern, beispielsweise ein Farbaufdruck von verschiedenen Farben, die mehr oder weniger eine Wärmestrahlung, beispielsweise eine Infrarotstrahlung, absorbieren oder reflektieren.

## Patentansprüche

1. Verfahren zur Herstellung einer plastischen Oberflächenstruktur einer Bauplatte, insbesondere Boden- oder Wandplatte, welche Bauplatte eine aus thermoplastischem oder duroplastischem Kunststoff bestehende Oberflächenschicht aufweist, **dadurch gekennzeichnet, dass** auf die Oberflächenschicht ein Druckmuster aufgedruckt wird, das in vorgegebenen Positionen Bereiche mit besonderen Eigenschaften aufweist, und dass über der Oberflächenschicht ein Strahlungsfeld hoher Intensität angelegt wird, dessen Strahlen sich bevorzugt auf die besonderen Bereiche richten oder unterschiedlich Stark absorbiert oder reflektiert werden, so dass diese geschmolzen, ausgebrannt oder in anderer Weise thermisch verändert werden.

2. Verfahren nach Anspruch 1, **dadurch gekennzeichnet, dass** die besonderen Bereiche elektrisch leitfähig sind.

3. Verfahren nach Anspruch 1, **dadurch gekennzeichnet, dass** die besonderen Bereiche einen Farbaufdruck mit einer Farbe mit mehr oder weniger reflektierenden Eigenschaften aufweisen.

4. Verfahren nach Anspruch 1 oder 2, **dadurch gekennzeichnet, dass** das Strahlungsfeld ein elektrisches Feld ist.

5. Verfahren nach Anspruch 1 oder 2, **dadurch gekennzeichnet, dass** das Strahlungsfeld eine UV-Strahlung abgibt.

6. Verfahren nach einem der Ansprüche 1 oder 2, **dadurch gekennzeichnet, dass** das Strahlungsfeld ein Infrarot-Strahlungsfeld ist.

7. Verfahren nach einem der Ansprüche 1 bis 6, **dadurch gekennzeichnet, dass** die Kunststoffoberflächen eine Kunststofffolie umfaßt.

8. Verfahren nach einem der Ansprüche 1 bis 6, **dadurch gekennzeichnet, dass** die Kunststoffoberflächenschicht durch einen Lack erzeugt ist.

## Claims

1. Method for producing a plastic surface structure of a structural panel, in particular a floor or wall panel, said structural panel comprising a surface layer, consisting of thermoplastic or duroplastic material, **characterized in that** a printing pattern is printed onto the surface layer which comprises areas of particular properties in predefined positions, and applying a radiation field of high intensity over the surface layer wherein the rays are oriented preferably onto the particular areas or are absorbed or reflected in different extend, such that these areas are melted, burned or thermically changed in different way.

2. Method according to claim 1, **characterized in that** the particular areas are electrically conductible.

3. Method according to claim 1, **characterized in that** the particular areas comprises a colored imprint with one color of more or less reflective properties.

4. Method according to claim 1 or 2, **characterized in that** the radiation field is an electrical field.

5. Method according to claim 1 or 2, **characterized in** the radiation field supplies an ultraviolet radiation.

6. Method according to one of claims 1 or 2, **characterized in that** the radiation field is an infrared radiation field.

7. Method according to one of claims 1 to 6, **characterized in that** the plastic surfaces comprise a plastic film.

8. Method according to one of claims 1 to 6, **characterized in that** the plastic surface layer is produced by applicating a lacquer.

## Revendications

1. Procédé pour fabriquer une structure de surface plastique d'un panneau de construction, en particulier d'un panneau de sol ou mural, lequel panneau de construction comporte une couche de surface constituée d'une matière plastique thermoplastique ou thermodurcissable, **caractérisé en ce que** sur la couche de surface est imprimé un modèle d'impression comportant, dans des positions prédéfinies, des zones ayant des propriétés particulières, et **en ce qu'**un champ de rayonnement d'intensité élevée est appliqué à la couche de surface, le rayonnement étant de préférence dirigé vers les zones particulières ou étant absorbé ou réfléchi différemment de telle sorte que ces zones fondent, brûlent ou sont thermiquement modifiées d'une autre manière.

2. Procédé selon la revendication 1, **caractérisé en ce que** les zones particulières sont électriquement conductrices.

3. Procédé selon la revendication 1, **caractérisé en ce que** les zones particulières présentent une impression en couleur avec une couleur ayant des propriétés plus ou moins réfléchissantes.

4. Procédé selon la revendication 1 ou 2, **caractérisé en ce que** le champ de rayonnement est un champ électrique.

5. Procédé selon la revendication 1 ou 2, **caractérisé en ce que** le champ de rayonnement produit un rayonnement UV.

6. Procédé selon l'une quelconque des revendications 1 ou 2, **caractérisé en ce que** le champ de rayonnement est un champ de rayonnement infrarouge.

7. Procédé selon l'une quelconque des revendications 1 à 6, **caractérisé en ce que** les surfaces en matière plastique incluent un film de matière plastique.

8. Procédé selon l'une quelconque des revendications 1 à 6, **caractérisé en ce que** la couche de surface en matière plastique est produite par une peinture.
